# EUROPÄISCHE PATENTSCHRIFT

(11) **EP 0 231 376 B1**
(45) Veröffentlichungstag und Bekanntmachung des Hinweises auf die Patenterteilung: **09.10.1991**
(21) Anmeldenummer: 85905009.8
(22) Anmeldetag: 27.06.1985
(51) Int. Cl.: D07B 3/00, D07B 7/02

(54) **VERFAHREN UND VORRICHTUNG ZUR HERSTELLUNG GEZWIRNTER SEILE**
METHOD AND MACHINE FOR MAKING TWISTED ROPES
PROCEDE ET MACHINE PERMETTANT DE PRODUIRE DES CORDES TORSADEES

(43) Veröffentlichungstag der Anmeldung: 12.08.1987
(73) Patentinhaber: Nauchno-Proizvodstvennoe Obiedinenie "ELEKTROSIGNAL", 700140, Tashkent (SU)
(72) Erfinder: SENYAGIN, Georgy Valentinovich, Tashkent, 700142 (SU); KAZAKOV, Anatoly Vladimirovich, Tashkent, 700128 (SU)
(74) Vertreter: Eitle, Werner, Dipl.-Ing.
(86) Internationale Anmeldenummer: SU8500052
(87) Internationale Veröffentlichungsnummer: WO8700219

(56) Entgegenhaltungen:
- SU-A- 408 972
- SU-A- 703 613
- SU-A- 859 513
- SU-A- 1 152 986
- US-A- 1 823 886
- US-A- 4 212 151

## Beschreibung

Die vorliegende Erfindung bezieht sich auf Seilherstellungsverfahren und auf Konstruktionen von Seilherstellungsmaschinen.

### Zugrundeliegender Stand der Technik

Es ist ein Seilherstellungsverfahren weit bekannt, bei dem den von den Spulen abgewickelten Runddrähten vor deren Aufwindung auf die Seele eine schraubenförmige bleibende Verformung vermittelt wird. Zu diesem Zweck wird jedem Draht eine fortschreitende und eine Drehbewegung um dessen geometrische Achse mitgeteilt, worauf der Draht auf hintereinander angeordneten Stützen gebogen wird. Die verformten Drähte werden auf die Seele aufgewunden, gestaucht, gezogen, und ein geschlagenes Seil wird auf eine Trommel aufgewickelt.

Es ist auch eine Seilherstellungsmaschine weit bekannt, die das oben beschriebene Verfahren realisiert. Diese Maschine enthält hintereinander angeordnet- eine Trommel mit einer darauf aufgewickelten Seele; einen Rotor mit Spulen, der auf einer Hohlwelle angeordnet ist, durch die die Seele hindurchgeht; ein am Ausgangsteil der Hohlwelle und gleichachsig zu dieser angeordnetes, die durch die Drähte umschlungenen Stützen tragendes Gehäuse; eine Düse, in der die verformten Drähte auf die Seele aufgewickelt und gestaucht werden; eine Ausziehvorrichtung und eine Abnehmertrommel zum Seilschlagen.

Um eine schraubenförmige bleibende Verformung zu erzielen, wird jedem Draht eine Achsendrehung und eine fortlaufende Bewegung unter anschließender Umbiegung auf den Stützen gleichzeitig mitgeteilt. Zur Achsendrehung des Drahtes ist jede Spule in Drehlagern eines Rahmens angeordnet. Der Rahmen ist im Rotor auf eigenen Drehlagern befestigt. Die Drehachse des Rahmens verläuft senkrecht zur Drehachse der Spule. Sämtliche Rahmen sind mit einem Antrieb für deren Drehung um ihre Lager kinematisch verbunden.(Siehe zum Beispiel SU-A1-1152 986 oder SU-A1-703 613).

Die das weit bekannte Verfahren durchführende oben beschriebene Seilherstellungsmaschine ist wegen der Anordnung der Spulen in den sich zwangsweise drehenden Rahmen in konstruktiver Hinsicht kompliziert. Dies führt zur Vergrößerung der Abmessungen und Masse des Rotors, was seinerseits dessen Drehzahl und die Maschinenleistung im ganzen begrenzt. Darüber hinaus erfordert derartige Maschine einen erheblichen Energieaufwand.

Es ist ein Seilherstellungsverfahren bekannt, bei dem die schraubenförmige bleibende Verformung jedem Draht folgendermaßen vermittelt wird: Jeder Draht wird bei dessen fortschreitender Bewegung von der Spule zu einer Schleife verbogen, die um die Drahtachse gedreht wird, wodurch dem Draht bei dessen plastischer Verdrehung am Eintritt in die Schleife eine erforderliche Achsendrehung am Austritt aus der Schleife vermittelt wird; im weiteren wird der Draht bei dessen Fort- sowie Drehbewegung um dessen geometrische Achse auf Stützen (s. SU-Urheberschein 859513) gebogen. Im übrigen ähnelt das Verfahren dem oben beschriebenen.

Es ist auch eine Seilherstellungsmaschine bekannt, die hintereinander angeordnet enthält: eine Trommel mit einer auf diese aufgewickelten Seele; einen Rotor mit daran befestigten, Draht aufweisenden Spulen, der auf einer Hohlwelle angeordnet ist, durch die die Seele hindurchgeht; eine Vorrichtung zur bleibenden Verformung von Drähten, die am Ausgangsteil der Hohlwelle und koaxial zu dieser befestigt ist; eine Ziehdüse, in der die verformten Drähte auf die Seele aufgewickelt und gestaucht werden; eine Ausziehvorrichtung und eine Abnehmertrommel für das Seil.

Die Vorrichtung zur bleibenden Verformung von Drähten weist ein Gehäuse mit an dessen Umfang angeordneten Hohlwellen, deren Anzahl der der zu schlagenden Drähte entspricht, sowie Stützen für die Biegung jedes Drahtes auf. Die Hohlwellen sind mit einem Antrieb für ihre Drehung kinematisch verbunden. Der Eingangsteil jeder Hohlwelle hat eine Gabel, bei der auf einer bezüglich der Hohlwellenachse versetzten Achse eine Rolle frei drehbar angeordnet ist. Diese Rolle dient zur Biebung des sich fortbewegenden, im weiteren durch die Zentralbohrung der Hohlwelle hindurchgehenden Drahtes.

Der Zwangsumlauf der Hohlwelle mit der Rolle und also auch mit der die Rolle umschließenden Drahtschleife bewirkt eine kontinuierliche plastische Verdrehung des Drahtes, bevor er die Rolle umschlungen hat, und eine für die Erzielung einer schraubenförmigen bleibenden Verformung des Drahtes erforderliche Drehung des letzteren um dessen geometrische Achse beim Verlassen der Rolle.

Im folgenden umschlingt der Draht die Stützen, wodurch er die erforderliche schraubenförmige bleibende Verformung (s.SU-Urheberschein 730906) erfährt.

Die das bekannte Verfahren durchführende oben beschriebene Seilherstellungsmaschine ist in konstruktiver Hinsicht auch recht kompliziert.

Um dem Draht eine Achsendrehung zu vermitteln, wird er an einer Rolle schleifenartig verbogen. Zur Erzielung der erforderlichen Genauigkeit der schraubenförmigen bleibenden Verformung wird jeder Draht mit einem möglichst größeren Grad der elastischen Verformung schleifenartig verbogen. Dies wird bei verhältnismäßig großen Abmessungen der Rolle realisiert, an der der Draht schleifenartig gebogen wird. Die großen Abmessungen der Rollen vergrößern die des Gehäuses, an dem diese Rollen samt den Hohlwellen angeordnet sind, was den Antrieb für die Drehung der Hohlwellen und die Konstruktion der Einrichtung im ganzen komplizierter macht. Die großen Abmessungen der Vorrichtung zur schraubenförmigen bleibenden Verformung von Drähten vergrößern dementsprechend die Masse der Drehteile des Rotors der Seilherstellungsmaschine. Dies führt zu einer Begrenzung der Drehzahl des Rotors und der Gesamtleistung der Seilherstellungsmaschine. Außerdem erfordert derartige Konstruktion der Seilherstellungsmaschine auch einen erhöhten Energieaufwand.

Durch die SU-A1-11 52 986 ist eine Seilherstellungsmaschine bekannt geworden, die auf einem am Maschinenrotor befestigten Gehäuse für jeden Draht eine Stütze mit einer frei drehbaren Verformungsrolle aufweist, deren Drehachse um eine Achse senkrecht zu dieser einstellbar drehbar ist. Auf dem Rotor muß hierbei eine aufwendige Abwickelanordnung großer Masse für jeden Draht vorgesehen sein.

### Offenbarung der Erfindung

Der Erfindung liegt die Aufgabe zugrunde, ein solches Seilherstellungsverfahren und eine solche Seilherstellungsmaschine zu schaffen, bei denen die bleibende Verformung der Drähte mit einfacheren Mitteln erreicht wird, was es gestattet, die Konstruktion der Seilherstellungsmaschine zu vereinfachen, die Masse der Drehteile des Rotors zu verringern und also die Maschinenleistung zu steigern.

Diese Aufgabe wird dadurch gelöst, daß in einem Seilherstellungsverfahren, bei dem die von den Spulen abgewickelten Runddrähte eine fortschreitende Bewegung und vor deren Aufwickeln auf eine Seele eine bleibende Verformung erhalten, gemäß der Erfindung die bleibende Verformung durch eine flache Biegung jedes Drahtes an mindestens einer Stütze und durch dessen nachfolgende Biegung in einer Richtung vorgenommen wird, die bezüglich der der ursprünglichen flachen Beigung gedreht ist.

Es ist zweckmäßig, die flache Beigung durch Umschlingen der Oberfläche der Stütze mit dem Draht zu verwirklichen.

Es ist möglich, die flache Biegung des Drahtes an mindestens zwei Stützen mittels einer dritten vorzunehmen.

Eine derartige Ausführung der flachen Beigung ist beim Schlagen des Seiles aus einer relativ großen Anzahl der Drähte vorteilhaft.

Sinnvoll ist, die nachfolgende Biegung durch spiralförmige Aufwicklung des Drahtes auf die Stütze durchzuführen.

Eine derartige Durchführung der Beigung ist beim Schlagen des Seiles aus einer geringen Anzahl von Drähten verhältnismäßig kleinen Durchmessers am zweckmäßigsten.

Es ist möglich, die nachfolgende Biegung mit Hilfe eines Punktkontaktes des Drahtes mit der Oberfläche mindestens einer Stütze durchzuführen. Eine derartige Durchführung der nachfolgenden Beigung ist beim Schlagen des Seiles aus Drähten verhältnismäßig großen Durchmessers am zweckmäßigsten.

Zur Durchführung des Verfahrens ist eine Seilherstellungsmaschine vorgeschlagen, die- hintereinander angeordnet - eine Trommel mit einer auf sie aufgewickelten Seele; einen Rotor mit daran befestigten, einem Draht aufweisenden Spulen, der auf einer Hohlwelle angeordnet ist, durch die die Seele hindurchgeht; eine am Ausgangsteil der Hohlwelle und koaxial zu dieser angeordnete Vorrichtung zur bleibenden Verformung von Drähten; eine Ziehdüse, in der die verformten Drähte auf die Seele aufgewickelt und gestaucht werden; eine Ausziehvorrichtung und eine Abnehmertrommel fur das Seil enthält, bei der der Erfindung die Vorrichtung zur bleibenden Verformung von Drähten ein Gehäuse aufweist, an dem für jeden Draht zwei Stützen hintereinander angeordnet sind, deren erste um ihre geometrische Achse frei drehbar und deren zweite um ihre geometrische Achse frei drehbar und um eine senkrecht zur geometrischen Achse der zweiten Stütze verlaufende Achse einstellbar drehbar befestigt sind.

Die erfindungsgemäße Maschine hat eine verhältnismäßig einfache Konstruktion, eine geringere Rotormasse dank der kleineren Masse der Vorrichtung zur schraubenförmigen bleibenden Verformung von Drähten.

Es ist zweckmäßig, daß die erste Stütze mehrere Rillen und die zweite eine verlängerte zylindrische Oberfläche aufweist, die zur Anordnung von an der ersten Stütze zu biegenden Drahtspiralen ausreichend ist.

Dies gibt die Möglichkeit, die Abmessungen und Masse der Vorrichtung zur bleibenden Verformung von Drähten zusätzlich zu verringern.

Das Seilherstellungsverfahren und die dieses durchführende Seilherstellungsmaschine sichern bei einer relativ einfachen Ausführung eine erhebliche Leistungssteigerung bei der Maschine unter einer Verbesserung der Güte der zu schlagenden Seile und unter geringerem Energieaufwand.

### Kurze Beschreibung der Zeichnungen

Nachstehend wird die vorliegende Erfindung die Beschreibung eines konkreten Ausführungsbeispiels anhand der beiliegenden Zeichnungen näher erläutert. Es zeigt:
Fig.1 schematisch eine das erfindungsgemäße Verfahren durchführende Vorrichtung zur schraubenförmigen bleibenden Verformung von Drähten;
Fig.2 dto., wenn eine flache Biegung an zwei Stützen verwirklicht wird;
Fig.3 dto., wenn eine flache Biegung jedes Drahtes an zwei Stützen mittels einer dritten erfolgt;
Fig.4 dto., wenn eine nachfolgende Drahtbiegung mittels eines Punktkontaktes durchgeführt wird;
Fig.5 die Gesamtansicht einer erfindungsgemäßen Seilherstellungsmaschine;
Fig.6 eine Einrichtung zur schraubenförmigen bleibenden Verformung jedes Drahtes, in Seitenansicht in Pfeilrichtung A zu Fig.5, im vergrößerten Maßstab, teilweise aufgebrochen;
Fig.7 zwei Stützen zur Unterbringung einer Gruppe von Drähten.

### Bevorzugte Ausführungsform der Erfindung

Das Seilherstellungsverfahren besteht darin, daß jedem von einer Spule 1 (Fig.1) fortschreitend kommenden Draht 2 eine flache Biegung mit einer bleibenden Verformung an einer Stütze 3 durch deren Umschlingen um einen Winkel von 360^{o} und eine nachfolgende Biegung in einer Richtung vermittelt wird, die bezüglich der der ursprünglichen flachen Biegung verschwenkt ist. Die nachfolgende Biegung erfolgt an einer Stütze 4 durch spiralförmige Aufwicklung des Drahtes.

Von den Stützen 4 werden die Drähte 2 mit der erhaltenen schraubenförmigen bleibenden Sollverformung auf eine Seele 5 in einer Ziehdüse 6 aufgewickelt. Fig.2 zeigt die Durchführung der flachen Biegung des Drahtes 2 an zwei Stützen 3a und 3b.

Der Draht 2 umschlingt die Stütze 3a, worauf er einen Übergang macht und die Stütze 3b umbiegt, um im weiteren auf eine Stütze 4 zu gelangen.

Die flache Biegung erfolgt zwischen zwei Stützen 7a (Fig.3) und 7b durch eine dritte Stütze 7c.

Die flache Biegung und nachfolgende Biegungen können an zwei Stützen 8 (Fig. 4) und 9 durchgeführt werden, deren Achsen im wesentlichen parallel sind. Bei derartiger Ausführung der nachfolgenden Biegung weist der Draht 2 einen Punktkontakt mit der Stütze 9 auf.

Ausführlicher wird das erfindungsgemäße Verfahren bei der Beschreibung der Arbeitsweise der das erfindungsgemäße Verfahren durchführenden Seilherstellungsmaschine offenbart.

Die Seilherstellungsmaschine enthält eine Trommel 10 (Fig.5) mit einer auf sie aufgewickelten Seele 11. Hinter der Trommel 10 ist in Stützen 12 und 13 eine Hohlwelle 14 angeordnet, auf der ein Rotor 15 befestigt ist. Am Rotor 15 sind die Spulen 1 mit den auf sie aufgewickelten Drähten 2 mit der Möglichkeit einer Drehung um Eigene Achsen 16 angeordnet. Am Ausgangsteil der Welle 14 ist eine Vorrichtung 17 zur schraubenförmigen bleibenden Verformung von Drähten 2 angeordnet. Ferner ist an einer Stütze 18 eine Ziehdüse 19 montiert, wo die Drähte 2 mit der schraubenförmigen bleibenden Verformung auf die Seele 11 aufgewickelt werden, die durch die Hohlwelle 14, die Vorrichtung 17 und die Ziehdüse 19 hindurchgeht. Ein geschlagenes und gestauchtes Seil 20 gelangt auf eine Ausziehvorrichtung 21, die als Antrieb für eine fortschreitende Bewegung der Seele 11, der Drähte 2 und des Seiles 20 dient. Hinter der Ausziehvorrichtung 21 ist eine Abnehmertrommel 22 angeordnet, die zur Aufwicklung des fertigen Seiles 20 dient. Die Antriebe für die Drehung der Welle 14 mit dem Rotor 15, der Ausziehvorrichtung 21 und der Trommel 22 sind nicht angedeutet.

Die Vorrichtung 17 zur schraubenförmigen bleibenden Verformung von Drähten 2 enthält ein Gehäuse 23 (Fig.6), das mit der Welle 14 starr verbunden ist. Am Gehäuse 23 ist ein Flansch 24 mit Löchern 25 zum Durchgang des Drahtes 2 und zu dessen Weiterleitung angebracht. Am Gehäuse 23 sind für jeden Draht 2 zwei Stützen 26 und 27 angeordnet. Sämtliche Stützen 26 und 27 für die Drähte 2 sind identisch ausgeführt, weshalb sich in der weiteren Beschreibung alles, was die Stützen für einen Draht betrifft, im gleichen Maße auch auf die Stützen für die anderen Drähte bezieht. Die Stütze 26 stellt eine einrillige Rolle dar, die mit der Möglichkeit einer freien Drehung um eine geometrische Achse 28a auf einer am Gehäuse 23 befestigten Achse 28 angeordnet ist und zur flachen Biegung des Drahtes 2 dient. In der Nähe der Stütze 26 ist am Gehäuse 23 die Stütze 27 montiert. Diese Stütze enthält eine durch Flanschen 30 begrenzte Rolle 29, die auf einer Achse 31 mit der Möglichkeit einer freien Drehung um deren geometrische Achse 31a montiert ist. Die Achse 31 ist in einem Rahmen 32 befestigt, der mit einer Welle 33 verbunden ist, deren geometrische Achse 33a senkrecht zur Achse 31 der Rolle 29 verläuft. Am Ende der Welle 33 ist ein Kegelrad 34 befestigt, das mit einem Kegelrad 35 im Eingriff steht, das gleichachsig zur Welle 14 im Gehäuse 23 montiert ist. Das Kegelrad 35 ist auf einer Hohlwelle 36 angeordnet, an deren entgegengesetztem Ende ein Schneckenrad 37 befestigt ist, das mit einer Schnecke 38 zusammenwirkt, die im Gehäuse 23 untergebracht ist. Die Welle 33, die Kegelräder 34 und 35 sowie das Schneckengetriebe 37 und 38 dienen zu einer Einstelldrehung der Stütze 27.

Um die Abmessungen der Konstruktion der Vorrichtung zur schraubenförmigen bleibenden Verformung von Drähten zu verringern und diese Konstruktion zu vereinfachen, ist eine Rolle 39 (Fig.7) mit zwei Rollen 40 für zwei Drähte 2 in der Gruppe ausgeführt. Es ist möglich, die Anzahl der Rillen in Abhängigkeit vor der Anzahl der Drähte in der Gruppe zu vergrößern.

Die Rolle 41 weist eine Länge auf, die ausreicht, um darauf zwei aus den Drähten 2 gebildete Drahtspiralen aufzubringen.

Die Richtungen der Fort- und Drehbewegung sind in Fig.1 bis 7 durch Pfeile angedeutet.

Die Seilherstellungsmaschine (Fig.5) arbeitet wie folgt.

Die Seele 11 ist von der Trommel 10 durch die Hohlwelle 14 des Rotors 15 in die Ziehdüse 19 eingelegt, wohin auch von den Spulen 1 durch die Vorrichtung 17 zur bleibenden Verformung von Drähten die Drähte 2 eingeführt sind. Aus der Ziehdüse 19 ist die Seele 11 samt den Drähten 2 durch die Ausziehvorrichtung 21 hindurchgezogen und an der Trommel 22 befestigt. Bei der Betätigung des Antriebs für die Drehung des Rotors 15, der Ausziehvorrichtung 21 und der Trommel 22 kommt es zum Schlagen des Seiles 20 mit der Geschwindigkeit seiner Fortbewegung, die ihm durch die Ausziehvorrichtung 21 mitgeteilt wird.

Durch die Drehnung des Rotors 15 in den Stützen 12 und 13 werden die Drähte 2 mit einer in der Vorrichtung 17 erhaltenen schraubenförmigen bleibenden Verformung auf die Seele 11 in der Ziehdüse 19 aufgewickelt, wo auch eine nachfolgende Stauchung der aufgewundenen Drahtlage samt der Seele stattfindet. Das Ziehen der Drähte 2 von den Spulen 1 durch die Vorrichtung 17 zur schraubenförmigen bleibenden Verformung von Drähten geschieht durch Aufwindung dieser Drähte auf die Seele 11 in der Ziehdüse 19 bei der Drehung des Rotors 15 und durch Herausziehen des fertigen Seiles 20 aus der Ziehdüse 19 durch die Ausziehvorrichtung 21, worauf das fertige Seil 20 auf die Trommel 22 aufgewickelt wird.

Die Spulen 1 drehen sich um die eigenen Achsen 16 durch Ziehen der Drähte 2 und erfahren eine Führungsdrehung samt dem Rotor 15 in Bezug auf dessen Stützen 12 und 13.

Die Vorrichtung 17 zur schraubenförmigen bleibenden Verformung von Drähten 2 arbeitet folgendermaßen.

Die Drähte 2 passieren beim Austritt aus dem Rotor 15 die Löcher 25 (Fig.6) im Flansch 24, die zur Weiterleitung der Drähte 2 auf die Stützen 26 dienen, die einrillige Rollen darstellen, die mit der Möglichkeit einer freien Drehung um die eigenen Achsen 28 ausgeführt sind. Jeder Draht 2 umschlingt die Stütze 26 um einen Winkel von 360^{o}, wobei er durch seine Fortbewegung eine im wesentlichen flache Biegung mit einer für eine nachfolgende Biegung an der Stütze 27 erforderlichen Restkrümmung erfährt.

An der Stütze 27 ist jeder Draht auf die Rolle 29 spiralförmig aufgewunden, wobei die Richtung der Biegekraftwirkung dieser Stütze auf den Draht einen bestimmten Winkel mit der Richtung der Biegekraftwirkung der Stütze 26 auf den Draht 2 einschließt. Die Rollen 29 sind mit der Möglichkeit einer freien Drehung um die Achsen 31 ausgeführt. Infolge einer Nichtkoinzidenz der Richtungen der Biegekraftwirkungen der Stützen 26 und 27, einer ursprünglichen Nichtkoinzidenz der Krümmung der flachen Biegung des Drahtes mit der Krümmung der Stütze 27 und also auch eines labilen Gleichgewichtes des flachgebogenen Drahtes 2 an der Stütze 27 erfolgt eine Schwenkung des Querschnittes des Drahtes 2 an der Stütze 27, bis die Richtung der an der Stütze 26 erhaltenen Restkrümmung des Drahtes im Grenzfall mit der Richtung der Krümmung der Stütze 27 an der Stelle ihres Kontakten mit dem Draht 2 zusammengefallen ist.

Unter der Wirkung der Verschwenkung dieses Querschnittes des Drahtes 2 an der Stütze 27 und aufgrund einer kontinuierlichen Fortbewegung des Drahtes erfolgt eine unablässige Verdrehung des Drahtes 2 zwischen den Stützen 2b und 27, was in Verbindung mit der Biegung eine schraubenförmige bleibende Verformung bewirkt.

Die spiralförmige Aufwicklung des Drahtes 2 auf die Stütze 27 trägt zu einer zusätzlichen natürlichen Drahtverdrehung und also auch zu einer zusätzlichen Achsendrehung des Drahtes zwischen den Stützen 26 und 27 bei. Die Flanschen 30 an jeder Rolle 29 dienen zur Fixierung der Lage des Spiraldrahtes daran. Der Grad der Verdrehung jedes Drahtes zwischen den Stützen 26 und 27 wird durch Einstelldrehung jeder Stütze 27 mittels der Welle 33 reguliert. Die Drehung wird jeder Welle 33 durch manuelles Drehen der Schnecke 38 des Schneckenrades 37 und des mit diesem durch die Hohlwelle 36 starr verbundenen Kegelrades 35 mitgeteilt, das mit den auf den Wellen 33 angeordneten Kegelrädern 34 im Eingriff steht.

Falls die Rolle 39 (Fig.7) in der Vorrichtung zur bleibenden Verformung von Drähten mit zwei oder mehr Rillen in Abhängigkeit von der festgelegten Anzahl der Drähte in Gruppen ausgeführt ist, in die sämtliche eine Seillage bildenden Drähte eingeteilt sind, weist die Rolle 41, die die nachfolgende Biegung der Drähte in der Gruppe ausführt, die hier aus zwei Drähten besteht, eine für die Anordnung der Drahtspiralen ausreichende Länge auf.

Falls die auf die flache Biegung folgende Biegung an der Stütze mit einem Punktkontakt verwirklicht wird, ist die Vorrichtung zur kontinuierlichen Drehung des Drahtes zwischen den Stützen für die flache und die nachfolgende Biegung analog der oben beschriebenen.

Es können mehrere Stützen sein, die eine auf die flache Biebung folgende Biegung ausführen.

In der Seilherstellungsmaschine können zum Schlagen eines Mehrlagenseiles, falls nötig, mehrere Rotoren mit den Vorrichtungen zur schraubenförmigen bleibenden Verformung von Drähten in Reihe angeordnet werden, deren Konstruktionen den oben beschriebenen ähnlich sind.

Die Vorrichtung zur schraubenförmigen bleibenden Verformung jedes Drahtes, die in Form von mindestens zwei am Gehäuse hintereinander angeordneten Stützen für die flache Beigungen und nachfolgende Drahtbiegungen ausgeführt ist, kann auch ortsfest montiert werden, wenn zum Schlagen des Seiles oder eines ihm ähnlichen Erzeugnisses mit einer einlagigen Aufwindung der Drähte auf die Seele eine weit bekannte Maschine mit einer rotierenden Abnahme- Ausziehvorrichtung oder ein auch weitgehend bekannter Doppeldreher zum Einsatz gelangt, in dem als Drehvorrichtung ein leichter Drehrahmen auftritt, der bei der Rotation den an den Achsen aufgehängten Rahmen mit der Ausziehvorrichtung und der Abnehmertrommel umfaßt.

Als Seele des Seiles oder eines ihm ähnlichen Erzeugnisses kann sowohl eine konventionelle organische als auch eine Metallseele dienen.

Als Seele kann ein Starkstrom-, Lichtleit- oder ein kombiniertes Kabel auftreten, auf welches eine oder mehrere Drahtlagen aufgewunden werden.

Als Seele kann ein Draht oder Leiter fungieren.

Die erfindungsgefäße lagenweise Aufwindung von Drähten kann in Analogie zur oben beschriebenen Seilwindung realisiert werden.

Es ist ein zur Zeit in Erprobung befindliches Versuchsmuster einer Seilherstellungsmaschine gefertigt, auf der ein geophysikalisches Kabel mit zwei Lagen hochfester Stahldrähte hergestellt wird. Die Leistung der versuchsmäßigen Seilherstellungsmaschine übertrifft die Leistung der weit bekannten Seilherstellungsmaschinen um ein Vielfaches.

Niedrigere Betriebskosten der Versuchsmaschine gegenüber der weit bekannten Seilherstellungsmaschine, einfache Konstruktion, Bedienung und Reparatur der Versuchsmaschine gestatten es, im vorliegenden Fall die Herstellungskosten von geophysikalischen Kabels mit zwei äußeren Lagen gewundener Stahldrähte wesentlich zu reduzieren.

Die Betriebsprüfungen für die auf der versuchsmäßigen Seilherstellungsmaschine gefertigten Versuchsmuster der geophysikalischen Kabels weisen gegenüber den auf den weit bekannten Seilherstellungsmaschinen gefertigten geophysikalischen Kabels eine ähnliche Lebensdauer mit einem Trend zur Verbrößerung der Lebensdauer bei den auf der versuchsmäßigen Seilherstellungsmaschine gefertigten geophysikalischen Kabels auf.

### Lewerbliche Verwertbarkeit

Am zweckmäßigsten ist das erfindungsgemäße Verfahren zur Herstellung von Seilen (Kabels) mit lagenweiser Aufwindung von Stahlrunddrähten auf eine Seele anzuwenden.

Es ist möglich,die Erfindung zum Zusammendrehen von Drähten bei der Kabelherstellung zu verwenden.

## Patentansprüche

1. Seilherstellungsverfahren, bei dem die von den Spulen abgewickelten Runddrähte eine fortlaufende Bewegung und vor deren Aufwickeln auf eine Seele eine bleibende Verformung erhalten, **dadurch gekennzeichnet,** daß die bleibende Verformung durch eine im wesentlichen flache Biegung jedes Drahtes an mindestens einer Stütze und durch dessen nachfolgende Biegung in einer Richtung vorgenommen wird, die bezüglich Richtung der ursprünglichen flachen Beigung gedreht ist.

2. Verfahren nach Anspruch 1, dadurch gekennzeichnet, daß die flache Biegung durch Umschlingen der Oberfläche der Stütze mit dem Draht vorgenommen wird.

3. Verfahren nach Anspruch 1, dadurch gekennzeichnet,daß die flache Biegung des Drahtes an mindestens zwei Stützen mittels einer dritten zustandegebracht wird.

4. Verfahren nach Anspruch 1, dadurch gekennzeichnet, daß die nachfolgende Biegung durch spiralförmige Aufwicklung des Drahtes auf die Stütze erfolgt.

5. Verfahren nach Anspruch 1, dadurch gekennzeichnet, daß die nachfolgende Biegung mit Hilfe eines Punktkontaktes des Drahtes mit der Oberfläche mindestens einer Stütze erfolgt.

6. Seilherstellungsmaschine für die Durchführung des Verfahrens nach Anspruch 1, die- hintereinander angeordnet- eine Trommel mit einer auf sie aufgewickelten Seele; einen Rotor mit daran befestigten, einen Draht aufweisenden Spulen, der auf einer Hohlwelle angeordnet ist, durch die die Seele hindurchgeht; eine am Ausgangsteil der Hohlwelle und koaxial zu dieser angeordnete Vorrichtung zur bleibenden Verformung von Drähten; eine Ziehdüse, in der die verformten Drähte auf die Seele aufgewickelt und gestaucht werden; eine Auszeihvorrichtung und eine Abnehmertrommel für das Seil enthält, dadurch gekennzeichnet, daß die Vorrichtung (17) zur bleibenden Verformung von Drähten (2) ein Gehäuse (23) aufweist an dem für jeden Draht (2) zwei Stützen (26, 27) hintereinander angeordnet sind, deren erste (26) um ihre geometrische Achse (28a) frei drehbar und deren zweite (27) um ihre geometrische Achse (31a) frei drehbar und um eine senkrecht zur geometrische Achse (31a) der zweiten Stütze (27) verlaufende Achse (33) einstellbar drehbar befestigt sind.

7. Seilherstellungsmaschine nach Anspruch 6, dadurch gekennzeichnet, daß die erste Stütze (39) mehrere Rillen (40) und die zweite (41) eine verlängerte zylindrische Oberfläche aufweist, die zur Anordnung von an der ersten Stütze (39) zu biegenden Spiralen der Drähte (2) ausreichend ist.

## Claims

1. A rope or cable making process in which the round wires unwound from the reels receive a continuous movement and, before being wound on a core, a permanent deformation, characterised in that the permanent deformation is effected by a substantially flat bending of each wire at one support at least and by its subsequent bending in a direction which is turned with respect to the direction of the original flat bend.

2. A process according to claim 1, characterised in that the flat bending is effected by looping the wire around the surface of the support.

3. A process according to claim 1, characterised in that the flat bending of the wire is effected, at two supports at least, by means of a third support.

4. A process according to claim 1, characterised in that the subsequent bending is effected by winding the wire in the form of a spiral on the support.

5. A process according to claim 1, characterised in that the subsequent bending is effected by means of point contact between the wire and the surface of at least one support.

6. A rope or cable making machine for performing the process according to claim 1, comprising: disposed consecutively, a drum with a core wound thereon; a rotor with reels secured thereto and having a wire, said rotor being disposed on a hollow shaft through which the core passes; means for the permanent deformation of wires, said means being disposed at the outlet part of the hollow shaft and coaxially thereto; a drawing die in which the deformed wires are wound on to the core and closed up; a delivery means and take-up drum for the rope or cable, characterised in that the means (17) for the permanent deformation of wires (2) comprises a housing (23) at which two supports (26, 27) are disposed successively for each wire (2), of which supports the first (26) is freely rotatable about its geometric axis (28a) and the second (27) freely rotatable about its geometric axis (31a) and secured for adjustable rotation about an axis (33) extending at right angles to the geometric axis (31a) of the second support (27).

7. A rope or cable making machine according to claim 6, characterised in that the first support (39) has a plurality of grooves (40) and the second (41) has a lengthened cylindrical surface sufficient to accommodate spirals of the wire (2) for bending at the first support (39).

## Revendications

1. Procédé de fabrication de câble dans lequel les fils métalliques ronds, dévidés des bobines, reçoivent un mouvement progressif et, avant leur enroulement sur une âme, une déformation permanente, caractérisé en ce que la déformation permanente est entreprise par un cintrage sensiblement plat de chaque fil métallique sur au moins un appui et par son cintrage subséquent dans une direction qui est décalée par pivotement relativement à la direction du cintrage plat initial.

2. Procédé selon la revendication 1 , caractérisé en ce que le cintrage plat est entrepris par embrassement de la surface de l'appui par le fil métallique.

3. Procédé selon la revendication 1, caractérisé en ce que le cintrage plat du fil métallique est réalisé sur au moins deux appuis au moyen d'un troisième.

4. Procédé selon la revendication 1, caractérisé en ce que le cintrage subséquent a lieu par enroulement, en forme de spirale, du fil métallique sur l'appui.

5. Procédé selon la revendication 1, caractérisé en ce que le cintrage subséquent s'effectue à l'aide d'un contact ponctuel du fil métallique avec la surface d'au moins un appui.

6. Machine de fabrication de câble, pour l'exécution du procédé selon la revendication 1, qui contient - disposés les uns derrière les autres - un tambour avec une âme enroulée sur celui-ci ; un rotor à bobines fixées à celui-ci et comportant un fil métallique, qui est monté sur un arbre creux à travers lequel passe l'âme ; un dispositif pour la déformation permanente de fils métalliques monté sur la partie de sortie de l'arbre creux et coaxialement à celui-ci ; une filière dans laquelle les fils métalliques déformés sont enroulés sur l'âme et refoulés ; un dispositif d'extraction et un tambour récepteur pour le câble, caractérisée en ce que le dispositif (17) pour la déformation permanente de fils métalliques (2) comporte un boîtier (23) sur lequel, pour chaque fil métallique (2) , deux appuis (26, 27) sont montés l'un derrière l'autre, dont le premier (26) est librement tournant autour de son axe géométrique (28a) et dont le second (27) est librement tournant autour de son axe géométrique (31a) et sont fixés de façon réglable pour pouvoir tourner autour d'un axe (33) s'étendant perpendiculairement à l'axe géométrique (31a) du second appui (27).

7. Machine de fabrication de câble selon la revendication 6, caractérisée en ce que le premier appui (39) comporte plusieurs gorges (40) et le second (41) une surface cylindrique prolongée qui est suffisante pour l'agencement de spirales des fils métalliques (2) à recourber sur le premier appui (39).
